# EUROPÄISCHE PATENTSCHRIFT

(11) **EP 2 366 832 B1**
(45) Veröffentlichungstag und Bekanntmachung des Hinweises auf die Patenterteilung: **23.09.2015**
(21) Anmeldenummer: 10002896.8
(22) Anmeldetag: 18.03.2010
(51) Int. Cl.: E01C 19/48, E01C 19/40

(54) **Verfahren und Strassenfertiger zum Einbauen einer verdichteten Deckenschicht**
Method and paver for producing a compacted paved surface
Procédé et finisseuse de route destinés à la réalisation d'une couche de revêtement compactée

(43) Veröffentlichungstag der Anmeldung: 21.09.2011
(73) Patentinhaber: Joseph Vögele AG, 67067 Ludwigshafen (DE)
(72) Erfinder: Buschmann, Martin, Dipl.-Ing., 67435 Neustadt (DE); Munz, Roman, Dipl.-Ing., 67435 Neustadt (DE); Bertz, Klaus, 67596 Dittelsheim-Hessloch (DE); Weiser, Ralf, 68526 Ladenburg (DE)
(74) Vertreter: Grünecker Patent- und Rechtsanwälte PartG mbB

(56) Entgegenhaltungen:
- DE-C1- 4 040 029
- US-A- 4 828 428
- US-A- 6 019 544
- US-A1- 2002 141 823

## Beschreibung

Die Erfindung betrifft ein Verfahren gemäß Oberbegriff des Patentanspruchs 1 sowie einen Straßenfertiger gemäß Oberbegriff des Patentanspruchs 5.

Ein Verfahren gemäß Oberbegriff des Patentanspruchs 1 und ein Straßenfertiger gemäß Oberbegriff des Patentanspruchs 5 sind jeweils aus US 2002/0141823 A1 bekannt. Bei der zum Durchführen des Verfahrens eingesetzten Einbaubohle der US 2002/0141823 A1 eingesetzten Einbaubohle besteht die Tamperleiste der über die Einbaubreite durchgehenden Tampervorrichtung aus separaten, quer zur Einbaufahrtrichtung aneinander anschließenden Tamperleistenabschnitten. Jeder Tamperleistenabschnitt wird von mindestens einem Steuernocken angetrieben. Die Steuernocken aller Tamperleislenabschnitte sind auf einer gemeinsamen Antriebswelle angeordnet, die in der Einbaubohle abgestützt und angetrieben wird. Die Steuernocken sind paarweise zueinander phasenversetzt, so dass die Tamperleistenabschnitte zueinander phasenversetzt vorverdichten. Die Hübe und Frequenzen sind unter den Tamperleistenabschnitten gleich, so dass über die gesamte Einbaubreite quer zur Arbeitsfahrtrichtung eine gleichförmige Vorverdichtungsleistung erzeugt wird. Der Hub kann jeweils durch Austausch der Steuernocken in einer Betriebsunterbrechung geändert werden. Die Frequenz kann für alle Tamperleisteabschnitte über die Drehzahl des Antriebsmotors der Antriebswelle gewählt werden.

Beim Einbauen einer Deckenschicht, insbesondere aus bituminösem Einbaumaterial oder auch aus Beton-Einbaumaterial, ist ein relativ kleiner positiver Anstellwinkel der Einbaubohle bzw. des Glättblechs im Hinblick auf eine gleichmäßige Verdichtung und gute Oberflächenebenheit anzustreben. Ein positiver Anstellwinkel bedeutet, dass die in Arbeitsfahrtrichtung vorne liegende Kante der Einbaubohle, in deren Bereich die Tampervorrichtung das Einbaumaterial verdichtet, höher über dem Planum liegt, als die in Einbauarbeitsfahrtrichtung hinten liegende Kante der Einbaubohle. Der positive Anstellwinkel soll möglichst konstant gehalten werden, weil er die Belagstärke beeinflusst. Je höher die von der Tampervorrichtung eingebrachte Verdichtungsleistung ist, desto höher ist die lokale Verdichtung, und umgekehrt. Die Verdichtungsleistung ist, da Arbeitsparameter wie das Gewicht der Einbaubohle und die Verdichtungswilligkeit des Einbaumaterials relativ konstant sind, primär abhängig vom Hub und auch, wenn auch etwas geringer, von der Frequenz der Tampervorrichtung. Sinkt bei konstantem Hub und konstanter Frequenz der Tampervorrichtung die Einbaugeschwindigkeit, dann steigt die Verdichtungsleistung lokal an, wodurch wegen der dann lokal zunehmenden Verdichtung die Einbaubohle steigt, sich der Anstellwinkel unerwünscht verkleinert und die Belagstärke wächst. Umgekehrt nimmt die lokale Verdichtungsleistung bei Steigerung der Einbaugeschwindigkeit ab, so dass die Einbaubohle wegen der dann geringeren Verdichtung sinkt, sich der Anstellwinkel unerwünscht vergrößert und die Einbaustärke abnimmt. Deshalb ist anzustreben, beim Einbauen weitgehend unabhängig von Einbauparametern, wie z.B. der Einbaugeschwindigkeit, eine konstante Verdichtung zu erzeugen, um den Anstellwinkel der Einbaubohle nicht oder so wenig wie möglich zu verändern.

Zum Einbau in einer Deckenschicht werden unterschiedliche Typen von Einbaubohlen verwendet. Eine sogenannte starre Einbaubohle hat eine feste Einbaubreite, die beim Einbau nicht veränderbar ist. Die Einbaubreite der starren Einbaubohle lässt sich dadurch stufenweise vergrößern, dass an den Enden der starren Einbaubohle Verbreiterungsteile angebaut werden. Jeder Verbreiterungsteil weist ebenfalls eine Tampervorrichtung und ein Glättblech auf, gegebenenfalls bestückt mit einem Unwuchtvibrator. Alternativ zur starren Einbaubohle wird eine Auszieheinbaubohle dann verwendet, wenn die Einbaubreite während des Einbaus zu variieren ist. In der Auszieheinbaubohle sind an einer Grundbohle mit fester Einbaubreite beidseitig Ausziehbohlenteile aus- und einfahrbar angeordnet. Die Grundbohle wie die Ausziehbohlenteile weisen jeweils Tampervorrichtungen auf. Reicht die maximale Einbaubreite der Auszieheinbaubohle nicht aus, dann können an den Enden der Ausziehbohlenteile wiederum Verbreiterungsteile angebaut werden, die ebenfalls jeweils mit einer Tampervorrichtung und einem Glättblech ausgestattet sind. Bei allen Einbaubohlentypen wird die Tampervorrichtung über die gesamte Einbaubreite mit gleichem Hub und gleicher Frequenz betrieben.

Beim Einbauen von Deckenschichten, insbesondere aus bituminösem Einbaumaterial, ist es häufig erforderlich, eine Deckenschicht mit quer zur Einbauarbeitsfahrtrichtung variabler Einbaustärke einzubauen, z.B. wenn die Oberfläche der Deckenschicht und/oder das Planum eine Querneigung hat, oder ein Dachprofil oder ein Sonderprofil, beispielsweise mit einem konkavparabolischen Verlauf erzeugt werden soll oder Unebenheiten im Planum auszugleichen sind. Ferner variiert beim Einbau einer Deckenschicht in einem Verkehrskreisel oder entlang einer engen Kurve die Einbaugeschwindigkeit zwangsweise über die Einbaubreite. Beide Einflüsse, d.h. die variierende Einbaustärke oder die variierende Einbaugeschwindigkeit, führen alternativ oder additiv bei konstantem Hub und gegebenenfalls auch konstanter Frequenz der Tampervorrichtung über die Einbaubreite zu unerwünschten Reaktionen in der Endqualität der Deckenschicht, wie ungewollten Variationen der Einbaustärke und/oder über die Einbaubreite unterschiedlichen Verdichtungsgraden. Diese unerwünschten Reaktionen bzw. Qualitätseinbußen sind bisher als unvermeidlich zu akzeptieren.

Bei der aus DE 41 39 702 C2 bekannten Einbaubohle ist der Winkel zwischen der Richtung, in der die Tampervorrichtung verdichtet, und z.B. dem Glättblech der Einbaubohle verstellbar, um die Verdichtungsleistung an härteres oder weicheres Einbaumaterial anzupassen. Jedoch ist die Verdichtungsleistung jeweils über die gesamte Einbaubreite gleich.

Bei dem aus DE 40 40 029 C1 bekannten Verfahren wird die Frequenz der Tampervorrichtung der Einbaubohle entlang einer Sollwertkurve nach der Ist-Einbaugeschwindigkeit geregelt, um die Verdichtungsleistung der Tampervorrichtung unabhängig von Änderungen der Einbaugeschwindigkeit im Wesentlichen konstant zu halten, d.h. mit abnehmender Einbaugeschwindigkeit die Frequenz zu verringern und mit zunehmender Einbaugeschwindigkeit zu erhöhen. Der Hub der Tampervorrichtung bleibt dabei über die Einbaubreite unverändert. Alternativ kann, bei einer Einbauunterbrechung, der Hub der Tampervorrichtung manuell schrittweise geändert werden. Da die Regelung der Frequenz der Tampervorrichtung jedoch auch über die gesamte Einbaubreite gleichartig erfolgt, wird den Anforderungen an über die Einbaubreite variierende Einbaustärke oder Einbaugeschwindigkeit nicht Rechnung getragen.

Bei dem aus DE 19 836 269 C1 bekannten Straßenfertiger wird die Frequenz der Tampervorrichtung in Abhängigkeit von Änderungen des positiven Anstellwinkels der Einbaubohle variiert, und zwar so, dass der Anstellwinkel die Frequenz proportional regelt, um negative Einflüsse von Änderungen der Einbaugeschwindigkeit zu kompensieren. Auch hierbei erfolgt die Frequehzvariation gleichmäßig über die gesamte Einbaubreite.

Aus der technischen Informationsschrift "Vögele - Für jede Aufgabe die richtige Einbaubohle", veröffentlicht von der Firma Josef Vögele AG, Neckarauerstr.168-228, D-68146 Mannheim, Nr. 2400/10, gedruckt im Februar 1997, insbesondere auf Seiten 4 und 5, sind Tampervorrichtungen mit hydraulisch angetriebenen Tamperleisten bekannt, deren Arbeitsfrequenz über die Antriebsdrehzahl des Hydraulikantriebs und deren Hub durch manuelle Verstellung der jeweils wirksamen Exzentrizität einer Exzenter-Antriebswelle verstellbar sind. Ferner ist daraus bekannt, dass auch das Glättblech der Einbaubohle mit einem Unwuchtvibrator bestückt sein kann, dessen Frequenz durch Drehzahlregelung variabel ist. Ferner kann die Tampervorrichtung nur eine Vorverdichtung des Einbaumaterials erzeugen, und wird gegebenenfalls dann in Arbeitsfahrtrichtung hinter dem Glättblech mit hydraulisch beaufschlagten Pressleisten eine Endverdichtung durchgeführt. Auf Seite 6 wird darauf hingewiesen, dass der Hub der Tampervorrichtung die maximal mögliche Zusammendrückung, d.h. den Verdichtungsgrad bestimmt und in Schritten manuell auf unterschiedliche Hubwerte einstellbar ist, wobei sich der erreichte Verdichtungsgrad sogar auch durch Erhöhen der Hubfrequenz steigern lässt.

Bei der aus US 4 828 428 A bekannten Einbaubohle sind in Arbeitsfahrtrichtung vor dem Glättblech der Einbaubohle zwei zumindest über die Arbeitsbreite eines Einbaubohlenteils durchgehende Tamperleisten vorgesehen, die von einem gemeinsamen Antrieb oder von getrennten Antrieben betätigt werden. Der Hub und/oder die Frequenz der Tamperleiste sind über die Einbaubreite des Einbaubohlenteils gleich. Die Hübe und das relative Timing der Tamperleisten kann eingestellt werden. Zur Änderung des Timings wird entweder eine Steuerkette umgesetzt oder ausgetauscht. Zur Änderung des Hubs in Schritten werden die jeweiligen exzentrischen Antriebsglieder auf der Antriebswelle ausgewechselt. Eine Variation des Hubs und/oder der Frequenz innerhalb der Einbaubreite des Einbaubohlenteils und quer zur Arbeitsfahrtrichtung wird nicht erläutert.

Bei der aus US 6 019 544 A bekannten Einbaubohle sind an der Grundbohle und den Ausziehbohlen keine Tampervorrichtungen vorgesehen, sondern nur an Bohlenverlängerungsteilen, die an entweder in Ausziehbohlenteilen oder der Grundbohle außen montiert werden, Tampervorrichtungen vorgesehen. Diese Tampervorrichtungen mit einer sich nur im äußersten Randbereich der Deckenschicht quer zur Arbeitsfahrtrichtung erstreckenden Tamperleiste dienen zum Vorverdichten der Ränder der Deckenschicht. Jede Tamperleiste ist innenliegend im Bohlenverlängerungsteil um eine in Arbeitsfahrtrichtung orientierte Achse schwenkbar gelagert und wird am außen liegenden Ende von einem Kurbelbetrieb betätigt und um die Schwenkachse auf und ab verschwenkt. Der auf das äußere Ende der Tamperleiste aufgebrachte Hub ist nach Demontage von Abdeckungen und Verstellen eines Spannschlosses manuell veränderbar. Eine über die Arbeitsbreite variierende Einbaustärke und/oder Einbaugeschwindigkeit wird nicht erwähnt.

Schließlich ist bereits vorgeschlagen worden (europäische Patentanmeldung mit der Anmeldungsnummer 09014516 und älterem Zeitrang) für einen Exzenter-Hubantrieb einer Tamperleiste der Tampervorrichtung einer Einbaubohle eine fernsteuerbare Einstelleinrichtung vorzusehen, mit der sich der Hub abhängig von sich ändernden Einbauparametern selbst im Einbaubetrieb über die gesamte Einbaubreite verändern lässt.

Der Erfindung liegt die Aufgabe zugrunde, ein Verfahren der eingangs genannten Art sowie einen zum Durchführen des Verfahrens geeigneten Straßenfertiger anzugeben, mit denen es möglich ist, trotz unvermeidbarer Einflüsse über die Einbaubreite variierender Einbaustärke und/oder Einbaugeschwindigkeit die Endqualität der Deckenschicht in und quer zur Arbeitsfahrtrichtung weitestgehend konstant zu halten.

Die gestellte Aufgabe wird verfahrensgemäß mit den Merkmalen des Patentanspruchs 1 und mit dem Straßenfertiger mit den Merkmalen des Patentanspruchs 5 gelöst.

Verfahrensgemäß ist es erstmals möglich, zumindest die Tamperleistenabschnitte der Tampervorrichtung über die Einbaubreite und somit quer zur Arbeitsfahrtrichtung mit variablem Hub und/oder variabler Frequenz unterschiedlich zu betreiben, und auf diese Weise die Verdichtungsleistung innerhalb der Einbaubreite auf lokal unterschiedliche Einbaustärken und Einbaugeschwindigkeiten ferngesteuert so abzustimmen, dass sich in der eingebauten Deckenschicht in der und quer zur Arbeitsfahrtrichtung mit variabler Verdichtungsleistung eine konstant hohe und gleichbleibende Qualität ergibt. Die Einstellung der Hübe und/oder Frequenzen innerhalb der Einbaubreite ist in den Abschnitten der Tampervorrichtung in Schritten oder stufenlos vorzunehmen. Selbst bei abschnittsweiser Variation lässt sich eine relativ gute Anpassung an Schwankungen der Einbaustärke bzw. Einbaugeschwindigkeit über die Einbaubreite erzielen, da solche Schwankungen im Regelfall nicht abrupt sondern relativ stetig oder harmonisch sind. Die lokale Verdichtungsleistung der Tampervorrichtung wird sozusagen innerhalb der Einbaubreite auf die lokalen Gegebenheiten, wie die lokale Einbaustärke oder/und Einbaugeschwindigkeit eingestellt, so dass letztendlich über die gesamte Einbaubreite die Einbaubohle mit dem gewünschten positiven, relativ kleinen und im Wesentlichen konstanten Anstellwinkel arbeitet, und die Verdichtung über die Arbeitsbreite individuell angepasst variiert erzeugt wird. Primär werden zumindest die Hübe der Tamperleistenabschnitte der Tampervorrichtung quer zur Arbeitsfahrtrichtung unterschiedlich eingestellt. Auch die Frequenzen innerhalb der Einbaubreite zu variieren, kann als flankierende Maßnahme vorteilhaft sein.

Mit der Einstelleinrichtung, die der Straßenfertiger oder die Einbaubohle mit einer Möglichkeit zum ferngesteuerten Ändern des Hubs und/oder Einstellen der Frequenz der Tamperleistenabschnitte aufweist, lässt sich die innerhalb der Einbaubreite von den Tamperleistenabschnitten erzeugte Verdichtungsleistung so variieren, wie es die lokale Einbaustärke und/oder Einbaugeschwindigkeit erfordert. Über die Einstelleinrichtung wird der Hub der Tampervorrichtung über die Einbaubreite in Anpassung an lokale Einbauparameter ferngesteuert variiert und/oder wird für jeden Tamperleistenabschnitt über die Einbaubreite eine unterschiedliche Frequenz eingestellt. Die Variation kann bereits vor Einbaubeginn eingestellt werden; die Einstellungen sind jedoch auch während des Einbaubetriebs jederzeit durchführbar. Die Einstelleinrichtung bietet entweder ein vom Fahrzeugführer nutzbares oder ein automatisch arbeitendes Werkzeug, um auf quer zur Arbeitsfahrtrichtung lokal unterschiedliche Einbaustärken und Einbaugeschwindigkeiten mit lokal unterschiedlichen Einstellungen der Hübe und/oder der Frequenzen der Tamperleistenabschnitte der Tampervorrichtung zu reagieren. Die Endqualität einer mit dem Straßenfertiger eingebauten Deckenschicht ist trotz quer zur Arbeitsfahrtrichtung variierender Einbaustärke und/oder Einbaugeschwindigkeit gleichmäßig hoch.

Die Frequenzen der Tamperleistenabschnitte der Tampervorrichtung können mittels der Einstelleinrichtung auch für die Hübe oder mittels einer zusätzlichen Einstelleinrichtung nur für die Frequenzen innerhalb der Einbaubreite lokal unterschiedlich einstellbar sein, vorzugsweise automatisch.

Bei einer zweckmäßigen Ausführungsform des Verfahrens wird der Verlauf der Einbaustärke und/oder der Oberfläche des Planums und/oder der Einbaugeschwindigkeit festgestellt und der Hub und/oder die Frequenz der Tampervorrichtung unter Berücksichtigung des festgestellten Verlaufs quer zur Arbeitsfahrtrichtung lokal variiert: Zur Feststellung können Daten des Planums, der Einstellungen der Einbaubohle und Ist-Messwerte von entsprechend platzierten Sensoren herangezogen werden, um die Variation vorbereitend oder zeitlich im Wesentlichen unverzögert zu steuern oder zu regeln, entweder geführt durch den Fahrzeugführer oder in einem automatschen Ablauf mittels einer computerisierten Steuer- und/oder Regelvorrichtung.

Besonders zweckmäßig werden die Hübe und/oder Frequenzen bei laufendem Einbau eingestellt, um zusätzlich auch Änderungen der Einbaustärke bzw. Einbaugeschwindigkeit in Arbeitsfahrtrichtung Rechnung tragen zu können.

Ein automatisches Einstell- oder Regelsystem kann mit vorbestimmten Kennlinien oder Kennfeldern für die Hübe und/oder Frequenzen betrieben werden. Die automatisch betriebene Einstelleinrichtung kann sich der Signale entsprechend platzierter Sensoren und eingegebener Informationen bedienen, die den jeweiligen Istzustand der Einbauverhältnisse bzw. Einbauparameter oder deren Änderungen abbilden.

Bei einer zweckmäßigen Ausführungsform ist der jeweilige Hubantrieb ein Pleuel-Exzenterantrieb mit einer drehantreibbaren Exzenterwelle. Alternativ könnte auch ein Kniehebel-Exzenterantrieb vorgesehen sein. Mittels der Einstelleinrichtung ist das Ausmaß der Exzentrizität und/oder die Antriebsdrehzahl der Exzenterwelle für zumindest einen Tamperleistenabschnitt individuell einstellbar.

Bei einer anderen Ausführungsform ist der jeweilige Hubantrieb ein hydraulischer Hubzylinder-Antrieb, wobei mittels der Einstelleinrichtung der Kolbenhub und/oder die Kolbentaktfrequenz zumindest für einen Tamperleistenabschnitt einstellbar ist, vorzugsweise durch Verstellen des Drucks und/oder der Menge pro Druckimpuls und/oder der Druckimpulsfrequenz der Hydraulikbeaufschlagung des Hubzylinderantriebs,.

In den letztgenannten Fällen kann es zweckmäßig sein, wenn jeder Tamperleistenabschnitt über mindestens zwei den Hub und die Frequenz des Hubantriebs übertragende Kopplungen mit dem Hubantrieb gekoppelt ist. Für die Kopplungen dieses Tamperleistenabschnitts können gleiche oder sogar auch unterschiedliche Hübe eingestellt werden. Werden unterschiedliche Hübe eingestellt, kann vorzugsweise, bei jeder Kopplung, ein Gelenk mit mindestens einem Freiheitsgrad vorgesehen sein. In diesem Fall wird zumindest der Hub über die Länge des Tamperleistenabschnitts kontinuierlich variiert, gegebenenfalls bei konstanter Frequenz. Um dann eine Verschränkung des Tamperleistenabschnitts relativ zum Hubantrieb zu ermöglichen, kann das Gelenk ein Scharnier oder dgl. oder auch nur eine Sollbiegestelle sein.

Anhand der Zeichnungen werden Ausführungsformen des Erfindungsgegenstandes erläutert. Es zeigen
- Fig. 1: eine schematische Seitenansicht eines Straßenfertigers beim Einbauen einer Deckenschicht mit einer Einbaubohle,
- Fig. 2: eine schematische Frontansicht beispielsweise der Einbaubohle von Fig. 1 beim Einbauen einer Deckenschicht mit über die Einbaubreite variierender Einbaustärke,
- Fig. 3: einen Teilabschnitt einer Tampervorrichtung der Einbaubohle in schematischer Vorderansicht,
- Fig. 4: einen Teilabschnitt einer Tampervorrichtung der Einbaubohle in schematischer Vorderansicht, und
- Fig. 5: eine schematische Vorderansicht einer Einbaubohle beim Einbauen einer Deckenschicht mit einem konkaven Parabolprofil.

In Fig. 1 schleppt ein Straßenfertiger F an seitlichen Zugholmen 1 eine Einbaubohle B, die schwimmend mit einem kleinen positiven Anstellwinkel α relativ zu einem Planum 6 auf vorgelegtem unverdichtetem Einbaumaterial 4, z.B. bituminösem Einbaumaterial, mit einer Einbaugeschwindigkeit V in Arbeitsfahrtrichtung R bewegt wird, und eine geglättete und verdichtete Deckenschicht 3 in einer Einbaustärke D auf dem Planum 6 einbaut. Der die Einbaustärke D mit beeinflussende Anstellwinkel α ist unter anderem durch Höhenverstellen vorderer Anlenkpunkte der Zugarme 1 am Straßenfertiger F mittels Hydraulikzylindern 2 eingestellt und soll beim Einbau möglichst konstant gehalten werden.

In Arbeitsfahrtrichtung R vor der Einbaubohle ist eine Querverteilvorrichtung 5. für das unverdichtete Einbaumaterial 4 vorgesehen. Die Einbaubohle weist an der in Arbeitsfahrtrichtung vorderen Seite eine Tampervorrichtung T auf, mit der das Einbaumaterial 4 verdichtet wird. Ferner ist an der Unterseite der Einbaubohle B ein Glättblech 12 vorgesehen, das die Oberfläche der Deckenschicht 3 glättet und, wie angedeutet, gegebenenfalls mit Unwuchtvibratoren bestückt ist, die der Tampervorrichtung T bei der Verdichtung assistieren.

Die Einbaubohle B kann, falls zweckmäßig, auch in Arbeitsfahrtrichtung hinter dem Glättblech 12 eine Hochverdichtungseinrichtung (nicht gezeigt) mit hydraulisch beaufschlagbaren Pressleisten aufweisen.

An der Einbaubohle B kann ein Außensteuerstand 7 vorgesehen sein, während der Stra-βenfertiger F in einem Führerstand eine Steuerkonsole 8 aufweist. Ferner ist in dem Stra-βenfertiger F beispielsweise bei der Steuerkonsole 8 oder/und im Außensteuerstand 7 eine Einstelleinrichtung E vorgesehen, mit der zumindest der Hub der Tampervorrichtung T (einer das Einbaumaterial 4 bearbeitenden Tamperleiste 13) über die Einbaubreite b (Fig. 2) der Einbaubohle B individuell variiert werden kann. Zweckmäßig lässt sich auch die Frequenz, mit der die Tampervorrichtung T arbeitet, mittels der Einstelleinrichtung E oder einer separaten, nicht gezeigten Einstelleinrichtung, innerhalb der Einbaubreite b individuell variieren.

Die Einbaubohle B kann eine starre Einbaubohle mit unveränderbarer Einbaubreite sein, an die bei Bedarf seitlich Verbreiterungsteile angebaut werden, die dann ebenfalls eine Tampervorrichtung T und ein Glättblech 12 aufweisen, wobei die Tampervorrichtung T dann funktionell mit der Einstelleinrichtung E verknüpft ist. Alternativ kann die Einbaubohle B eine Auszieheinbaubohle mit einer Grundbohle und seitlich aus- und einfahrbaren Ausziehbohlenteilen (siehe Fig. 2) sein, deren Einbaubreite b variabel ist, wobei in der Grundbohle und in den Ausziehbohlenteilen jeweils mindestens eine Tampervorrichtung T und ein Glättblech 12 vorgesehen sind. An die Ausziehbohlenteile können, falls erforderlich, weitere Verbreiterungsteile anmontiert werden, die dann ebenfalls eine Tampervorrichtung T und ein Glättblech 12 aufweisen.

Fig. 2 verdeutlicht die Einbaubohle B in einer Ausführung als Auszieheinbaubohle mit einer Grundbohle 9 und zwei Ausziehbohlenteilen 14. Gestrichelt ist an einer Endseite eines Ausziehbohlenteils 14 ein angebauter Verbreiterungsteil 15 angedeutet. Das Gläftblech 12 ist in dieser schematischen Darstellung als durchgehende gerade Linie dargestellt, obwohl es in Sektionen unterteilt ist. Die Tampervorrichtung T bzw. die Tamperleiste 13 der Einbaubohle B ist innerhalb der Einbaubreite b in mehrere Abschnitte 13a-13e unterteilt, beispielsweise mit jeweils einem Abschnitt in den Ausziehbohlenteilen 14, der Grundbohle 9 und im Verbreiterungsteil 15. Gestrichelt ist in der Grundbohle 9 dort eine Teilung 10 angedeutet, wo die Grundbohle 9 z.B. zum Erzeugen eines Dachprofils in der Deckenschicht-Oberfläche (nicht gezeigt) mittels eines Verstellantriebs 11 abknickbar ist.

Die Grundbohle 9 kann einen durchgehenden Tamperleistenabschnitt 13b aufweisen. Zweckmäßig sind jedoch mindestens zwei Tamperleistenabschnitte 13b, 13c in der Grundbohle 9 vorgesehen.

Die auf dem Planum 6 eingebaute Deckenschicht 3 hat keilförmigen Querschnitt, d.h. eine innerhalb der Einbaubreite b hier im Wesentlichen kontinuierlich von links nach rechts abnehmende Einbaustärke D (maximales Maß D1, minimales Maß D2). Entsprechend der Veränderung der Einbaustärke von D1 zu D2 (der Verbreiterungsteil 15 sei hier zunächst außer Acht gelassen) sind die individuellen Hübe der Tamperleistenabschnitte 13a-13d innerhalb der Einbaubreite b unterschiedlich einstellbar, z.B. so, dass jeder Tamperleistenabschnitt trotz der unterschiedlichen Einbaustärke jeweils zumindest die gleiche Verdichtung erzeugt. Der Tamperleistenabschnitt 13a arbeitet hier mit dem größten Hub hₐ. Die Hübe h_{b} bis h_{d} sind stufenweise kleiner als der Hub hₐ. Die unterschiedlichen Hübe hₐ bis h_{d} werden mittels der Einstelleinrichtung E (siehe Fig. 1) entweder vor Einbaubeginn oder im Einbaubetrieb ferngesteuert eingestellt und/oder werden während des Einbaubetriebs eingestellt.

Alternativ oder Additiv kann auch die Frequenz f der Hübe h für jeden Tamperleistenabschnitt 13a-13d innerhalb der Einbaubreite b individuell eingestellt werden, falls als zweckmäßig angesehen, und wie durch die Hinweise fₐ bis f_{d} angedeutet. Dies kann bedeuten, dass die Frequenz fₐ die höchste und die Frequenz f_{d} die niedrigste ist, oder auch umgekehrt. Veränderungen des Hubs jedes Tamperleistenabschnitts 13a-13d können stufenlos oder auch in vorbestimmten Schritten ferngesteuert eingestellt werden. Das gleiche gilt für die Frequenz.

Da jeder Tamperleistenabschnitt 13a-13d mit dem dahinterliegenden Glättblech 12 funktionell zusammenspielt, ist es wichtig, dass der jeweils obere Totpunkt eines Hubs eines Tamperleistenabschnitts relativ präzise auf das Glättblech 12 abgestimmt wird, was in Fig. 2 durch die unterschiedlich tief in das Einbaumaterial eindringenden Unterkanten der Tamperleistenabschnitte 13a-13d angedeutet ist. Falls eine Hochverdichtungseinrichtung vorgesehen sein sollte oder mehrere Vibrationseinrichtungen an den Glättblechen 12, könnten auch deren Verdichtungsleistungen innerhalb der Einbaubreite b variiert werden.

Fig. 3 verdeutlicht schematisch eine Sektion der Tampervorrichtung der Einbaubohle B. Der Tamperleistenabschnitt 13a ist mit zumindest zwei Kopplungen 16, z.B. jeweils eine Art Pleuel, mit einem Hubantrieb 22 gekoppelt. Der Hubantrieb 22 enthält eine mittels eines Drehantriebs 18 (z.B. eines Hydromotors) drehantreibbare Exzenterwelle 17, die in Lagern 19 in der Einbaubohle B drehbar abgestützt ist und in der Kopplung 16 nicht gezeigte, drehbar angeordnete Exzenter trägt, aus deren Rotation über die Kopplungen 16 (Exzentrizitäten e1, e2) die Hübe des Tamperleistenabschnitts 13a abgeleitet werden. Der Tamperleistenabschnitt 13a kann beispielsweise an der Vorderseite des Glättblechs 12 verschiebbar geführt sein. Im Hubantrieb 22 ist ferner ein Stelltrieb 20 vorgesehen, mit dem sich die jeweilige Exzentrizität e1, e2 relativ zur Exzenterwelle 17 und/oder der Kopplung 16 verdrehen lässt, und zwar mittels der Einstelleinrichtung E. Dadurch wird der aus der Exzentrizität e1, e2 abgeleitete Hub h des Tamperleistenabschnitts, z.B. 13a, verändert. Falls auch die Frequenz geändert werden soll, steuert die Einstelleinrichtung E auch den Drehantrieb 18 individuell, im Falle eines Hydromotors z.B. über ein Mengenregelventil. Falls die Exzentrizitäten e1 und e2 gleich sind, können die Kopplungen 16 starr mit dem Tamperleistenabschnitt 13a verbunden sein. Falls, wie möglich, die Exzentrizitäten e1 und e2 unterschiedlich einstellbar sind, um eine kontinuierliche Variation des Hubs a des Tamperleistenabschnitts 13a über dessen Länge einzustellen, ist es zweckmäßig, zumindest ein Gelenk 21 vorzusehen, das zumindest einen Freiheitsgrad besitzt (z.B. ein Scharnier oder eine Sollbiegestelle).

Fig. 4 verdeutlicht eine andere Ausführungsform des Hubantriebs 22 für den Tamperleistenabschnitt 13a. Hierbei sind zwei hydraulische Hubkolbenantriebe 23 stationär in der Einbaubohle B abgestützt, deren Kolben 24 über Kolbenstangen 26 mit dem Tamperleistenabschnitt 13a gekoppelt sind. Anschläge 29 der Einbaubohle können den oberen Hubumkehrpunkt des Tamperleistenabschnitts 13a begrenzen. Bei den Hubkolbenantrieben 23 handelt es sich beispielsweise um hydraulisch gegen Rückstellfedern arbeitende Druckimpuls-Zylinder, z.B. (Federspeicherzylinder) obwohl auch hydraulisch doppelt wirkende Zylinder verwendbar wären. Die hydraulische Beaufschlagung erfolgt über Regelglieder 18 aus einer Druckquelle 27, wobei die Einstelleinrichtung E an den Regelgliedern 28 einwirkt. Durch die Einstellung des hydraulischen Drucks und/oder der Menge kann der Hubweg des Kolbens 24 bei jedem Druckimpuls gewählt werden, abhängig davon, wie die Einstelleinrichtung E das Regelglied 28 ansteuert. Der individuelle Hub des Tamperleistenabschnitts 13a kann an beiden Hubkolbenantrieben 23 gleich eingestellt werden, oder unterschiedlich, analog zu Fig. 3. Innerhalb der Einbaubreite b sind mehrere solche individuell verstellbare Abschnitte vorgesehen.

Fig. 5 verdeutlicht eine Sonderform einer Einbaubohle B, die zum Einbauen der Deckenschicht 3 mit einem konkaven parabolischen Oberflächenprofil P z.B. auf einem zumindest weitestgehend ebenen Planum 6 konzipiert ist. Die Tampervorrichtung T bzw. ihre Tamperleiste 13 ist über die Einbaubreite in mehrere Abschnitte unterteilt, die beispielsweise, wie auch das Glättblech, das Parabolprofil P definieren, und mit individuellen Hubantrieben 22 gekoppelt sind. Die Hübe der Tamperleistenabschnitte 13a können über die Einbaubreite b, angepasst an das Parabolprofil P so variiert werden, dass lokal unterschiedliche Verdichtungsleistungen so erzeugt werden, dass über die Einbaubreite b im Wesentlichen ein konstanter Verdichtungsgrad resultiert.

Die Einstelleinrichtung E wird jeweils entweder vom Fahrzeugführer oder einem Bedienungsmann an der Einbaubohle B betätigt oder arbeitet automatisch und/oder bedient sich Signalen nicht gezeigter Sensoren, die die maßgeblichen Einbauparameter ermitteln. Zweckmäßig arbeitet die Einstelleinrichtung E mit abgelegten Kennlinien oder Kennfeldern, die vorab bestimmt wurden, und unter denen eine Auswahl getroffen werden kann, und werden auch Eingaben, z.B. als Sollwerte, verarbeitet, z.B. in einem computerisierten und gegebenenfalls programmierbaren Regelsystem.

Erfindungsgemäß bietet somit der Straßenfertiger F bzw. die Einbaubohle B ein Werkzeug und die Möglichkeit, auf lokal unterschiedliche Einbaustärken und Einbaugeschwindigkeiten innerhalb der Arbeitsbreite mit lokal unterschiedlichen Einstellungen zumindest für den Hub und gegebenenfalls auch die Frequenz der Tampervorrichtung zu reagieren.

Um unter den Einstellmöglichkeiten, beispielsweise der Einbaubohle B von Fig. 2, eine noch höhere Auflösung zu erzielen, könnten in den Ausziehbohlenteilen 14, jedem Verbreiterungsteil 15, und in der Grundbohle 9 bzw. jedem Grundbohlenteil 9a, 9b mehr Tamperleistenabschnitte als gezeigt, jeweils mit eigenen Hubantrieben oder Hubeinstellmöglichkeiten, vorgesehen sein.

## Patentansprüche

1. Verfahren zum Einbauen einer verdichteten Deckenschicht (3) aus unverdichtetem Einbaumaterial (4), insbesondere aus bituminösem Einbaumaterial, in einer Einbaustärke (D) und mit einer Einbaubreite (b) auf einem Unterbau (6), mit einem eine Einbaubohle (B) aufweisenden Straßenfertiger (F), der die Einbaubohle (B) mit Einbaugeschwindigkeit (V) in Arbeitsfahrtrichtung (R) schwimmend auf vorgelegtem Einbaumaterial (4) bewegt, wobei die Einbaubohle (B) in Arbeitsfahrtrichtung (R) vor einem Glättblech (12) eine wenigstens einen Hubantrieb (22) umfassende Tampervorrichtung (T) aufweist, die über die Einbaubreite (b) mehrere Tamperleistenabschnitte (13a bis 13e) umfasst und mit wählbarem Hub (a) und wählbarer Frequenz (f) betreibbar ist und die Deckenschicht (3) zumindest verdichtet und oberflächig glättet, **dadurch gekennzeichnet, dass** beim Einbauen einer Deckenschicht -(3) mit über die gesamte Einbaubreite (b) quer zur Arbeitsfahrtrichtung (R) variierender Einbaustärke (D) und/oder über die gesamte Einbaubreite (b) variierender Einbaugeschwindigkeit (V) die Hübe (h) und/oder die Frequenzen (f) der Tamperleistenabschnitte (13a bis 13e) quer zur Arbeitsfahrtrichtung (R) auf lokal unterschiedliche Einbaustärken und Einbaugeschwindigkeiten abgestimmt und individuell unterschiedlich ferngesteuert und/oder während des Einbaubetriebes eingestellt werden.

2. Verfahren nach Anspruch 1, **dadurch gekennzeichnet, dass** der variierende Verlauf der Einbaustärke (D) und/oder der Oberfläche des Unterbaus (6) und/oder der Einbaugeschwindigkeit (V) quer zur Arbeitsfahrtrichtung (R) und innerhalb der Einbaubreite (b) mittels Daten des Unterbaus (6), Einstellungen der Einbaubohle (B), und Signale erzeugender Sensoren festgestellt und die Hübe (h) und/oder die Frequenzen (f) der Tamperleistenabschnitte in Anpassung an den festgestellten Verlauf quer zur Arbeitsfahrtrichtung (R) individuell unterschiedlich eingestellt werden.

3. Verfahren nach Anspruch 1, **dadurch gekennzeichnet, dass** die Hübe (h) und/oder die Frequenzen (f) der Tamperleistenabschnitte (13a bis 13e) innerhalb der gesamten Einbreite (b) in Schritten oder stufenlos eingestellt werden.

4. Verfahren nach wenigstens einem der Ansprüche 1 bis 3, **dadurch gekennzeichnet, dass** die Hübe (h) und/oder Frequenzen (f) bei laufendem Einbau eingestellt werden.

5. Straßenfertiger (F) mit einer zumindest eine Tampervorrichtung (T) und ein Glättblech (12) aufweisenden Einbaubohle (B), wobei die Tampervorrichtung (T) wenigstens einen Hubantrieb (22) und in Arbeitsfahrtrichtung (R) vor dem Glättblech (12) wenigstens eine sich über die Einbaubreite (b) der Einbaubohle (B) erstreckende, über die Einbaubreite (b) in Tamperleistenabschnitte (13a bis 13e) unterteilte Tamperleiste (13) enthält, **dadurch gekennzeichnet, dass** die Tampervorrichtung mehrere in der Einbaubohle (B) angeordnete Hubantriebe aufweißt, dass die Tamperleistenabschnitte jeweils mit einem von mehreren in der Einbaubohle (B) angeordneten Hubantriebeh (22) gekoppelt sind, und dass der Straßenfertiger (F) oder die Einbaubohle (B) eine Einstelleinrichtung zumindest zum fernbetätigten Einstellen über die gesamte Einbaubreite (b) individuell unterschiedlicher Hübe (h) der Tamperleistenabschnitte (13a bis 13e) und/oder über die Einbaubreite (b) für jeden Tamperleistenabschnitt (13a bis 13e) einer unterschiedlichen Frequenz (f) aufweist.

6. Straßenfertiger nach Anspruch 5, **dadurch gekennzeichnet, dass** die Einstelleinrichtung (E) ein automatisches Einstell- oder Regelsystem für die Hübe (h) und/oder Frequenzen (f) der Tamperleistenabschnitte (13a bis 13e) aufweist, vorzugsweise mit abgelegten Kennlinien oder Kennfeldern für die Hübe und/oder Frequenzen.

7. Straßenfertiger nach Anspruch 5, **dadurch gekennzeichnet, dass** der jeweilige Hubantrieb (22) eines Tamperleistenabschnittes (13a bis 13e) ein Pleuel-Exzenter-Antrieb mit einer antreibbaren Exzenterwelle (17) ist, und dass mittels der Einstelleinrichtung (E) die jeweilige Exzentrizität (e1, e2) und/oder die Antriebsdrehzahl der Exzenterwelle (17) für den Tamperleistenabschnitt (13a bis 13e) einstellbar ist bzw. sind.

8. Straßenfertiger nach Anspruch 5, **dadurch gekennzeichnet, dass** der jeweilige Hubantrieb (22) ein hydraulischer Hubzylinder-Antrieb ist, und dass mit der Einstelleinrichtung (E) der Kolbenhub und/oder die Hubzylinderbewegungsfrequenz für den Tamperleistenabschnitf einstellbar ist, vorzugsweise durch Verstellen des Drucks und/oder der Menge pro Druckimpuls und/oder der Impulsfrequenz der hydraulischen Beaufschlagung des Hubzylinderantriebs.

9. Straßenfertiger nach Anspruch 7 oder 8, **dadurch gekennzeichnet, dass** jeder Tamperleistenabschnitt (13a bis 13e) über mindestens zwei den Hub (h) und die Frequenz (f) übertragende Kopplungen (16) mit dem Hubantrieb (22) gekoppelt ist, und dass die Kopplungen des Tamperleistenabschnitts mit untereinander gleichen oder unterschiedlichen Hüben einstellbar sind, wobei, vorzugsweise, jede Kopplung (16) ein Gelenk (21) mit mindestens einem Freiheitsgrad aufweist.

## Claims

1. Method of laying of uncompacted paving material for a compacted cover layer (3), in particular of bituminous paving material, in a laying thickness (D) and with a paving width (b) on a sub-structure (6), by use of a road paver (F) comprising a paving screed (B), the road paver (F) moving the paving screed (B) with a laying speed (V) in working travelling direction (R) floatingly on previously poured down paving material (4), wherein the paving screed (B) comprises a tamper device (T) in working travelling direction (R) in front of a smoothing plate (12) and at least one tamper stroke drive (22), the tamper device (T) comprising several tamper bar sections (13a to 13e) within the paving width (b) and being operable with a selectable stroke (a) and a selectable frequency (f) for at least compacting and smoothing the surface of the cover layer (3), **characterized in that** during laying a cover layer (3) having varying laying thickness (D) within the paving width (B) and crosswise to the working travelling direction (R) or with a laying speed (V) varying within the entire paving width (B) the strokes (h) and/or the frequencies (f) of the tamper bar sections (13a to 13e) are matched crosswise to the working travelling direction (R) with locally different paving thicknesses and laying speeds and are adjusted individually differently and remotely controlled and/or during the laying process.

2. Method according to claim 1, **characterized in that** the varying course of the laying thickness (D) and/or of the surface of the sub-structure (6) and/or of the laying speed (V) crosswise to the working travelling direction (R) and within the paving width (b) is determined by means of data of the sub-structure (6), of settings of the paving screed (B), and by signals generating sensors, and that the strokes (h) and/or the frequencies (f) of the tamper bar sections are set individually different crosswise to the working travelling direction (R) in adaptation to the determined course.

3. Method according to claim 1, **characterized in that** the strokes (h) and/or frequencies (f) of the tamper bar sections (13a to 13e) are adjusted within the paving width (B) either in steps or steplessly.

4. Method according to at least one of claims 1 to 3, **characterized in that** the strokes (h) and/or the frequencies (f) are adjusted during the laying process.

5. Road paver (F), comprising a paving screed (B) including at least one tamper device (T) and a smoothing plate (12), wherein the tamper device (T) comprises at least one stroke drive (22) and in working travelling direction (R) in front of the smoothing plate (12) at least one tamper bar (13) extending over the paving width (b) of the paving screed (B) and being subdivided within the paving width (b) in tamper bar sections (13a to 13e), **characterized in that** the tamper device (T) comprises several stroke drives (22) arranged in the paving screed (B), that the tamper bar sections are respectively coupled with one of several stroke drives (22) arranged in the paving screed (B), and that either the road paver (F) or the paving screed (B) comprises an adjusting device at least for remotely adjusting individually different strokes (h) of the tamper bar sections (13a to 13e) and/or a different frequency (f) for each tamper bar section (13a) within the paving width (b).

6. Road paver according to claim 5, **characterized in that** the adjustment device (E) comprises an automatic adjusting and a regulating system for the strokes (h) and/or frequencies (f) of the tamper bar sections (13a to 13e), preferably with stored characteristic curves or characteristic maps of the strokes and/or frequencies.

7. Road paver according to claim 5, **characterized in that** the respective stroke drive (22) of a tamper bar section (13a to 13e) is a connecting rod-eccentric-drive including a rotatable eccentric shaft (17), and that by means of the adjusting device (E) the respective eccentricity (e1, e2) and/or the driving speed of the eccentric shaft (17) is or are adjustable for the tamper bar section (13a to 13e).

8. Road paver according to claim 5, **characterized in that** the respective stroke drive (22) is a hydraulic stroke-cylinder-drive, and that the piston stroke and/or stroke cylinder moving frequency is adjustable for the tamper bar section by means of the adjustment device (E), preferably by changing the pressure and/or the quantity per pressing pulse and/or the pulse frequency of the hydraulic actuation of the stroke cylinder drive.

9. Road paver according to claim 7 or 8, **characterized in that** each tamper bar section (13a to 13e) is coupled with the stroke drive (22) by means of at least two couplings (16) transmitting the stroke (h) and the frequency (f), and that the couplings of the tamper bar section are adjustable with strokes which are equal or different among each other, wherein, preferably, each coupling (16) has a joint (21) having at least one degree of freedom.

## Revendications

1. Procédé pour assurer la pose d'une couche de revêtement (3) compactée en un matériau de revêtement ou d'enrobé (4) non compacté, notamment un matériau de revêtement ou d'enrobé bitumineux, selon une épaisseur de pose (D) et avec une largeur de pose (b) sur une plateforme de chaussée (6), à l'aide d'un finisseur de route (F), qui comporte une table de pose (B) et déplace la table de pose (B) avec une vitesse de pose (V) dans la direction de marche de travail (R), de manière flottante, sur du matériau de revêtement (4) déjà déposé, la table de pose (B) comportant, devant une tôle de lissage (12) en se référant à la direction de marche de travail (R), un dispositif de damage ou de compactage (T), qui comprend au moins un entraînement de course de compactage (22), comporte plusieurs tronçons de barre de damage ou de compactage (13a, 13e) le long de la largeur de pose (b), et peut fonctionner avec une course de compactage (h) susceptible d'être sélectionnée et une fréquence (f) susceptible d'être sélectionnée, et assure au moins le compactage et le lissage superficiel de la couche de revêtement (3), **caractérisé en ce que** lors de la pose d'une couche de revêtement (3) avec une épaisseur de pose (D) variant le long de la totalité de la largeur de pose (b), transversalement à la direction de marche de travail (R), et/ou une vitesse de pose (V) variant le long de la totalité de la largeur de pose (b), les courses de compactage (h) et/ou les fréquences (f) des tronçons de barre de damage ou de compactage (13a, 13e) sont adaptées localement, transversalement à la direction de marche de travail (R), à des épaisseurs de pose et des vitesses de pose différentes, et sont commandées à distance individuellement de manière différente et/ou réglées pendant le fonctionnement en mode de pose.

2. Procédé selon la revendication 1, **caractérisé en ce que** l'allure variable de l'épaisseur de pose (D) et/ou de la surface de la plateforme de chaussée (6) et/ou de la vitesse de pose (V) transversalement à la direction de marche de travail (R) et à l'intérieur de la largeur de pose (b), est déterminée au moyen de données de la plateforme de chaussée (6), de réglages de la table de pose (B), et de capteurs produisant des signaux, et les courses de compactage (h) et/ou les fréquences (f) des tronçons de barre de damage ou de compactage sont réglées individuellement de manière différente, en adaptation à l'allure déterminée, transversalement à la direction de marche de travail (R).

3. Procédé selon la revendication 1, **caractérisé en ce que** les courses de compactage (h) et/ou les fréquences (f) des tronçons de barre de damage ou de compactage (13a, 13e) sont réglées, à l'intérieur de la largeur de pose (b) totale, par pas ou de manière continue.

4. Procédé selon l'une au moins des revendications 1 à 3, **caractérisé en ce que** les courses de compactage (h) et/ou les fréquences (f) sont réglées pendant le déroulement de la pose.

5. Finisseur de route (F) comprenant une table de pose (B), qui comporte au moins un dispositif de damage ou de compactage (T) et une tôle de lissage (12), le dispositif de damage ou de compactage (T) comprenant au moins un entraînement de damage ou de compactage (22) et, devant la tôle de lissage (12) en se référant à la direction de marche de travail (R), au moins une barre de compactage (13) s'étendant sur la largeur de pose (b) de la table de pose (B) et subdivisée en tronçons de barre de damage ou de compactage (13a, 13e) le long de la largeur de pose (b), **caractérisé en ce que** le dispositif de damage ou de compactage présente plusieurs entraînements de damage ou de compactage agencés dans la table de pose (B), **en ce que** les tronçons de barre de damage ou de compactage sont couplés respectivement à l'un de plusieurs entraînements de damage ou de compactage (22) agencés dans la table de pose (B), et **en ce que** le finisseur de route (F) ou la table de pose (B) comporte un dispositif de réglage pour au moins régler à distance, sur la totalité de la largeur de pose (b), individuellement des course de compactage (h) différentes des tronçons de barre de damage ou de compactage (13a, 13e) et/ou, sur la totalité de la largeur de pose (b), une fréquence différence pour chaque tronçon de barre de damage ou de compactage (13a, 13e).

6. Finisseur de route selon la revendication 5, **caractérisé en ce que** le dispositif de réglage (E) présente un système de réglage ou de régulation automatique pour les courses de compactage (h) et/ou les fréquences (f) des tronçons de barre de damage ou de compactage (13a, 13e), de préférence avec des courbes caractéristiques ou des champs caractéristiques mémorisés ou stockés pour les courses de compactage et/ou les fréquences.

7. Finisseur de route selon la revendication 5, **caractérisé en ce que** l'entraînement de course de compactage (22) respectif d'un tronçon de barre de damage ou de compactage (13a, 13e) est un entraînement à bielle et excentrique avec un arbre d'excentrique (17) pouvant être entraîné, et **en ce qu'**au moyen du dispositif de réglage (E), il est possible de régler l'excentricité (e1, e2) respective et/ou la vitesse de rotation d'entraînement de l'arbre d'excentrique (17) pour le tronçon de barre de damage ou de compactage (13a, 13e).

8. Finisseur de route selon la revendication 5, **caractérisé en ce que** l'entraînement de course de compactage (22) respectif est un entraînement à vérin hydraulique de course de compactage, et **en ce qu'**au moyen du dispositif de réglage (E), il est possible de régler la course de déplacement du piston et/ou la fréquence de mouvement de déplacement du vérin de course de compactage pour le tronçon de barre de damage ou de compactage, de préférence par réglage de la pression et/ou de la quantité par impulsion de pression et/ou de la fréquence d'impulsion de l'alimentation hydraulique de l'entraînement à vérin de course de compactage.

9. Finisseur de route selon la revendication 7 ou la revendication 8, **caractérisé en ce que** chaque tronçon de barre de damage ou de compactage (13a, 13e) est couplé à l'entraînement de course de compactage (22) par l'intermédiaire d'au moins deux couplages (16) transmettant la course de compactage (h) et la fréquence (f), et **en ce que** les couplages du tronçon de barre de damage ou de compactage peuvent être réglés avec des courses de compactage mutuellement identiques ou différentes, chaque couplage (16) présentant, de préférence, une articulation (21) avec au moins un degré de liberté.
